# EUROPÄISCHE PATENTSCHRIFT

(11) **EP 2 564 038 B1**
(45) Veröffentlichungstag und Bekanntmachung des Hinweises auf die Patenterteilung: **17.09.2014**
(21) Anmeldenummer: 11715902.0
(22) Anmeldetag: 13.04.2011
(51) Int. Cl.: F01L 1/18, F01L 1/24, F01L 1/245, F01L 13/06

(54) **HYDRAULISCHES VENTILSPIEL-AUSGLEICHSELEMENT FÜR HUBKOLBENBRENNKRAFTMASCHINEN**
HYDRAULIC VALVE PLAY COMPENSATING ELEMENT FOR RECIPROCATING-PISTON INTERNAL COMBUSTION ENGINES
ÉLÉMENT DE COMPENSATION HYDRAULIQUE DE JEU DE SOUPAPE POUR MOTEURS À COMBUSTION INTERNE À PISTON ALTERNATIF

(30) Priorität: 26.04.2010 DE 102010018208
(43) Veröffentlichungstag der Anmeldung: 06.03.2013
(73) Patentinhaber: Schaeffler Technologies GmbH & Co. KG, 91074 Herzogenaurach (DE)
(72) Erfinder: SAILER, Peter, 91052 Erlangen (DE); SCHNELL, Oliver, 90587 Veitsbronn (DE); WITTER, Oliver, 98663 Westhausen (DE); TIETZEL, Klaus, 91056 Erlangen (DE)
(86) Internationale Anmeldenummer: PCT/EP2011/055753
(87) Internationale Veröffentlichungsnummer: WO 2011/134790

(56) Entgegenhaltungen:
- EP-A1- 0 497 194
- WO-A1-2006/048100
- DE-A1- 19 818 893
- DE-A1-102007 014 248
- GB-A- 2 090 364
- US-A- 2 339 238
- US-A- 4 164 917
- US-A- 4 462 364
- US-A- 5 088 458

## Beschreibung

### Gebiet der Erfindung

Hubkolbenbrennkraftmaschine nach dem Vier-Takt-Verfahren mit einem Kurbelgehäuse und zumindest einem darin angeordneten Zylinder, in dem ein Kolben von einer Kurbelwelle geführt ist, mit zumindest einem den Zylinder verschließenden Zylinderkopf, dessen Ein- und Auslasskanäle von zumindest je einem mit einer Ventilfeder belasteten Ein- und Auslassventil beherrscht sind, die durch von einer Nockenwelle angetriebene Übertragungselemente betätigbar sind, und mit einem hydraulischen Ventilspiel-Ausgleichselement, das in zumindest eines der Übertragungselemente oder in ein im Übertragungselement eingebautes Bauteil zwischen Nockenwelle und zumindest einem Einund/oder Auslassventil eingebaut ist und einen Arbeitskolben, ein mit dem Arbeitskolben zusammenwirkendes Zylindergehäuse, eine dazwischen eingebaute Rückstellfeder und ein einen Hochdruckraum begrenzendes Rückschlagventil aufweist, dessen Ventilschließkörper mit einem Ventilsitz am Arbeitskolben korrespondiert.

### Hintergrund der Erfindung

Hubkolbenbrennkraftmaschinen mit hydraulischen Ventilspiel-Ausgleichselementen nach dem Gattungsbegriff sind allgemein bekannt.
Sie haben das Problem, dass je nach Drehzahl der Hubkolbenbrennkraftmaschine und Hubhöhe der Nocken der Hochdruckraum der Ventilspiel-Ausgleichselemente sich nicht ausreichend füllen kann, so dass ein Absinken des hydraulischen Ventilspiel-Ausgleichselements auftreten kann, was zu erhöhtem oder unzulässig hohem Spiel in dem Ventiltrieb führt.
Andererseits ist es auch möglich, dass sich das hydraulische Ventilspiel-Ausgleichselement zu sehr aufpumpt, so dass das zulässige Ventilspiel unterschritten wird.

Es ist bekannt, DE- 10 2007 014 248 A1, am hydraulischen Ventilspiel-Ausgleichselement Anschlag- oder Klemmvorrichtungen vorzusehen, die extern betätigt werden und sowohl ein Aufpumpen als auch ein Absinken des hydraulischen Ventilspiel-Ausgleichselements verhindern. Derartige Anschlag-oder Klemmvorrichtungen sind baulich sehr aufwendig und kostenintensiv.

Die Probleme sind besonders bedeutsam, wenn zu den hydraulischen Ventilspiel-Ausgleichselementen Bremssteuereinrichtungen oder Abgasrückführeinrichtungen an der Hubkolbenbrennkraftmaschine eingesetzt werden, wobei im Bereich des Grundkreises der Nocken Zusatzerhebungen vorgesehen sind.

### Aufgabe der Erfindung

Aufgabe der Erfindung ist es daher, die Nachteile der beschriebenen Maßnahmen an hydraulischen Ventilspiel-Ausgleichselementen zu beheben, insbesondere dahingehend, dass sowohl beim Normalbetrieb, insbesondere bei größeren Motoren für Nutzfahrzeuge, als auch beim Betrieb mit zusätzlichem Öffnen der Gaswechselventile zu Dekompressions- oder Abgasrückführzwecken kein Absinken der hydraulischen Ventilspiel-Ausgleichselemente auftritt. Dies soll mit einfachen Mitteln dargestellt werden.

### Zusammenfassung der Erfindung

Die Aufgabe der Erfindung wird dadurch gelöst, dass der Ventilschließkörper eine partielle Kugeloberfläche im Bereich des Ventilsitzes aufweist und dass das Verhältnis des Durchmessers des Arbeitskolbens (8) zum doppelten Radius der partiellen Kugeloberfläche (13) ≤ 2 ist.

Dadurch wird erreicht, dass der Ventilsitz bzw. der Ventilschließkörper im Bereich des Ventilsitzes eine große Öffnung aufweist, ohne dass die Gesamtabmessungen des Ventilschließkörpers unverhältnismäßig groß sind. Dadurch erfolgt ein hinreichendes und schnelles Befüllen des Hochdruckraumes, wodurch ein Absinken des hydraulischen Ventilspiel-Ausgleichselement verhindert wird, dies auch dann, wenn Zusatzerhebungen am Nocken die Füllzeit wesentlich verkürzen.

Der Ventilschließkörper weist im Anschluss an die partielle Kugeloberfläche eine zylindrische Mantelfläche auf, die vom Rand der Kugeloberfläche ausgeht. Dadurch wird ein leichter Ventilschließkörper zur Verfügung gestellt, der im Gegensatz zu üblichen als Kugel ausgebildeten Ventilschließkörpern eine wesentlich geringere Masse aufweist, obwohl der Ventilsitzdurchmesser groß ist.

In weiterer Ausgestaltung der Erfindung wird vorgeschlagen, dass der Ventilschließkörper im Anschluss an die zylindrische Mantelfläche einen Zapfen aufweist, wobei der Zapfen von einer Ventilschließfeder umschlossen ist, die sich weiterhin in einer Öffnung einer Ventilkappe abstützt. Dadurch wird eine zusätzliche Führung des Ventilschließkörpers erreicht.

Im Anschluss an die Öffnung in der Ventilkappe ist eine Bohrung, vorzugsweise eine Stufenbohrung, vorgesehen, so dass sich der Hochdruckraum auch entlang der Ventilschließfeder, des Zapfens und der Stufenbohrung füllen kann.

Weiterhin wird vorgeschlagen, dass an dem dem Zapfen abgewandten Ende des Ventilschließkörpers im Bereich der partiellen Kugeloberfläche ein Sackloch vorgesehen ist. Durch das Sackloch wird die Masse des Ventilschließkörpers weiter reduziert und der Ölvorratsraum vergrößert. Das Sackloch dient auch als Auffangtasche für Kontaminationen im Öl.

In weiterer Ausgestaltung der Erfindung wird vorgeschlagen, dass der Radius der schließenden Kugeloberfläche größer oder gleich 2,5 mm ist.

Der Ventilsitzdurchmesser ist dabei größer oder gleich 5,0 mm, wobei der Durchmesser des Ventilschließkörpers größer oder gleich 7,5 mm ist. Dadurch wird sichergestellt, dass eine vollständige Füllung des Hochdruckraumes erfolgt, auch bei Zwischenerhebungen im Bereich des Grundkreises der Nocken.

Dies beruht darauf, dass der Durchmesser des Arbeitskolbens und der Öffnungsquerschnitt der Rückschlagventils für die Funktionsweise des hydraulischen Ventilspiel-Ausgleichselements von besonderer Bedeutung sind.

Die Ventilkappe ist in vorteilhafter Weise mit gestuftem Innendurchmesser ausgeführt, wobei der große Durchmesser die Mantelfläche des Ventilschließkörpers und der kleinere Durchmesser die Ventilschließfeder umschließen.

Dabei sind an der Ventilkappe im Bereich des großen Durchmessers Sicken und Öffnungen vorgesehen, die vom Hochdruckraum bis zum Ventilsitz reichen, um ein ausreichendes und schnelles Füllen des Hochdruckraumes zu bewirken.

### Kurze Beschreibung der Zeichnungen

Zur weiteren Erläuterung der Erfindung wird auf die Zeichnungen verwiesen, in denen ein Ausführungsbeispiel der Erfindung vereinfacht dargestellt ist.
Es zeigen:
Figur 1: einen Schnitt durch einen als Übertragungselement ausgebildeten Kipphebel mit hydraulischem Ventilspiel-Ausgleichselement, der über eine Rolle mit einem Nocken einer Nockenwelle in Verbindung steht und
Figur 2: einen Schnitt durch das hydraulische Ventilspiel-Ausgleichselement in vergrößertem Maßstab.

### Detaillierte Beschreibung der Zeichnungen

In den Figuren 1 und 2 ist, soweit im Einzelnen dargestellt, mit 1 ein Kipphebel bezeichnet, der auf einer Kipphebelachse 2 schwenkbar gelagert ist. Der Kipphebel 1 steht über eine Rolle 3 mit einem Nocken 4 einer Hubkolbenbrennkraftmaschine in Wirkverbindung. Der Nocken ist Bestandteil einer Nockenwelle, die zu einer Hubkolbenbrennkraftmaschine für den Nutzfahrzeug- und/oder PKW-einsatz ausgelegt ist.

An dem freien Ende des Kipphebels 1 ist ein allgemein mit 5 bezeichnetes hydraulisches Ventilspiel-Ausgleichselement eingebaut, das über einen Kanal mit Öl von der Hubkolbenbrennkraftmaschine und/oder einer anderen Ölversorgungseinheit versorgt wird.

Das hydraulische Ventilspiel-Ausgleichselement 5 weist ein Zylindergehäuse 7 auf, das verschiebbar im Kipphebel 1 geführt ist. Im Zylindergehäuse 7 ist ein Arbeitskolben 8 eingebaut, dessen Auswärtsbewegung im Zylindergehäuse 7 durch einen Federring begrenzt ist. Der Arbeitskolben 8 stützt sich, wie in Figur 1 dargestellt, an einer im Kipphebel 1 befestigten Abschlussplatte 9 ab. An einen Hohlraum im Arbeitskolben 8, der als Vorratsraum 10 für Öl ausgebildet ist, schließt sich ein Ventilsitz 11 an, dem ein Ventilschließkörper 12 zugeordnet ist. Der Ventilschließkörper 12 weist eine partielle Kugeloberfläche 13 auf, die in eine zylindrische Mantelfläche 14 übergeht. Im Anschluss an die zylindrische Mantelfläche 14 ist am Ventilschließkörper 12 ein Zapfen 15 angeformt, der von einer Ventilschließfeder 16 umschlossen ist. Die Ventilschließfeder 16 stützt sich weiterhin an einer Ventilkappe 17 ab, die fest im Arbeitskolben eingesetzt, beispielsweise eingepresst, ist. Zwischen der Ventilkappe 17 und dem Zylindergehäuse 7 ist eine Rückstellfeder 18 eingebaut, die den Arbeitskolben vom Zylindergehäuse 7 weg beaufschlagt. Der Raum um die Rückstellfeder 18 ist als Hochdruckraum 19 ausgebildet, der von dem Ventilschließkörper 12 beherrscht ist, der ein Zusammendrücken des Hochdruckraumes verhindert. In der den Ventilschließkörper 12 umgebenden Wandung der Ventilkappe 17 sind Sicken 20 und Öffnungen 21 vorgesehen, die eine schnelle Füllung des Hochdruckraumes 19 aus dem Vorratsraum 10 sicherstellen.

An dem dem Zapfen 15 abgewandten Ende des Ventilschließkörpers 12 ist ein Sackloch 22 eingearbeitet, wodurch die Masse des Ventilschließkörpers verringert wird, gleichzeitig der Vorratsraum 10 vergrößert wird und eine Auffangtasche ausgebildet ist, in der Kontaminationen des Öls sich ablagern können.

Abschließend sei noch einmal darauf hingewiesen, dass üblicherweise das Verhältnis des Durchmessers des Arbeitskolbens zum Durchmesser des Ventilschließkörpers, der üblicherweise als Kugel ausgebildet ist, über 3 liegt. Im vorliegenden Fall ist das Verhältnis bei gleichbleibendem Durchmesser des Arbeitskolbens und einem Radius der partiellen Kugeloberfläche von r = 4 mm ≤ 2.

### Bezugszeichenliste

- 1: Kipphebel
- 2: Kipphebelachse
- 3: Rolle
- 4: Nocken
- 5: hydraulisches Ventilspiel-Ausgleichselement
- 6: Kanal
- 7: Zylindergehäuse
- 8: Arbeitskolben
- 9: Abschlussplatte
- 10: Vorratsraum
- 11: Ventilsitz
- 12: Ventilschließkörper
- 13: partielle Kugeloberfläche
- 14: zylindrische Mantelfläche
- 15: Zapfen
- 16: Ventilschließfeder
- 17: Ventilkappe
- 18: Rückstellfeder
- 19: Hochdruckraum
- 20: Sicken
- 21: Öffnung
- 22: Sackloch

## Patentansprüche

1. Hubkolbenbrennkraftmaschine nach dem Vier-Takt-Verfahren mit einem Kurbelgehäuse und zumindest einem darin angeordneten Zylinder, in dem ein Kolben von einer Kurbelwelle geführt ist, mit zumindest einem den Zylinder verschließenden Zylinderkopf, dessen Ein- und Auslasskanäle von zumindest je einem mit einer Ventilfeder belasteten Ein- und Auslassventil beherrscht sind, die durch von einer Nockenwelle angetriebene Übertragungselemente betätigbar sind, und mit einem hydraulischen Ventilspiel-Ausgleichselement (5), das in zumindest eines der Übertragungselemente oder in ein im Übertragungselement eingebautes Bauteil zwischen Nockenwelle und zumindest einem Ein- und/oder Auslassventil eingebaut ist und einen Arbeitskolben (8), ein mit dem Arbeitskolben (8) zusammenwirkendes Zylindergehäuse (7), eine dazwischen eingebaute Rückstellfeder (18) und ein einen Hochdruckraum (19) begrenzendes Rückschlagventil aufweist, dessen Ventilschließkörper (12) mit einem Ventilsitz (11) am Arbeitskolben (8) korrespondiert, **dadurch gekennzeichnet, dass** der Ventilschließkörper (12) eine partielle Kugeloberfläche (13) im Bereich des Ventilsitzes (11) aufweist und dass das Verhältnis des Durchmessers des Arbeitskolbens (8) zum doppelten Radius der partiellen Kugeloberfläche (13) ≤ 2 ist.

2. Hubkolbenbrennkraftmaschine nach Anspruch 1 , **dadurch gekennzeichnet, dass** sich an die partielle Kugeloberfläche (13) im Bereich des Ventilsitzes (11) eine zylindrische Mantelfläche (14) anschließt.

3. Hubkolbenbrennkraftmaschine nach einem der Ansprüche 1 oder 2, **dadurch gekennzeichnet, dass** der Ventilsitzdurchmesser ≥ 5,0 mm ist.

4. Hubkolbenbrennkraftmaschine nach einem der Ansprüche 1 bis 3, **dadurch gekennzeichnet, dass** der Durchmesser des Ventilschließkörpers (12) ≥ 7,5 mm ist.

5. Hubkolbenbrennkraftmaschine nach einem der Ansprüche 1 bis 4, **dadurch gekennzeichnet, dass** im Bereich der partiellen Kugeloberfläche (13), vorzugsweise in deren Zentrum, ein dem Hochdruckraum (19) abgewandtes Sackloch (22) vorgesehen ist.

6. Hubkolbenbrennkraftmaschine nach einem der Ansprüche 1 bis 5, **dadurch gekennzeichnet, dass** der Radius der partiellen Kugeloberfläche (13) ≥ 2,5 mm ist.

7. Hubkolbenbrennkraftmaschine nach einem der vorhergehenden Ansprüche, **dadurch gekennzeichnet, dass** der Ventilschließkörper (12) im Anschluss an die zylindrische Mantelfläche (14) einen Zapfen (15) aufweist.

8. Hubkolbenbrennkraftmaschine nach einem der vorhergehenden Ansprüche, **dadurch gekennzeichnet, dass** der Zapfen (15) von einer Ventilschließfeder (16) umschlossen ist, die sich weiterhin in einer Öffnung einer Ventilkappe (17) abstützt.

9. Hubkolbenbrennkraftmaschine nach einem der vorhergehenden Ansprüche, **dadurch gekennzeichnet, dass** im Anschluss an die Öffnung in der Ventilkappe (17) eine Bohrung, vorzugsweise eine Stufenbohrung, vorgesehen ist.

10. Hubkolbenbrennkraftmaschine nach einem der vorhergehenden Ansprüche, **dadurch gekennzeichnet, dass** die Ventilkappe (17) mit gestufftem Inndurchmesser ausgeführt ist, wobei der große Innendurchmesser die zylindrische Mantelfläche (14) des Ventilschließkörpers (12) und der kleinere Durchmesser die Ventilschließfeder (16) umschließen.

11. Hubkolbrennkraftmaschine nach einem der vorhergehenden Ansprüche, **dadurch gekennzeichnet, dass** an der Ventilkappe (17) im Bereich des großen Durchmessers Sicken (20) oder Öffnungen (21) vorgesehen sind, die vom Hochdruckraum (19) bis zum Ventilsitz (11) reichen.

## Claims

1. Reciprocating-piston internal combustion engine operating by the four-stroke method, with a crankcase and with at least one cylinder which is arranged therein and in which a piston is guided by a crankshaft, with at least one cylinder head which closes the cylinder and the inlet and outlet ducts of which are controlled in each case by at least one inlet and outlet valve which are loaded by a valve spring and which can be actuated by transmission elements driven by a camshaft, and with a hydraulic valve-play compensating element (5) which is installed between the camshaft and at least one inlet and/or outlet valve in at least one of the transmission elements or in a component installed in the transmission element and which has a working piston (8), a cylinder housing (7) cooperating with the working piston (8), a restoring spring (18) installed between them and a non-return valve which delimits a high-pressure space (19) and the valve-closing body (12) of which matches with a valve seat (11) on the working piston (8), **characterized in that** the valve-closing body (12) has a partial spherical surface (13) in the region of the valve seat (11), and **in that** the ratio of the diameter of the working piston (8) to double the radius of the partial spherical surface (13) is ≤ 2.

2. Reciprocating-piston internal combustion engine according to Claim 1, **characterized in that** a cylindrical surface area (14) adjoins the partial spherical surface (13) in the region of the valve seat (11).

3. Reciprocating-piston internal combustion engine according to either one of Claims 1 and 2, **characterized in that** the valve-seat diameter is ≥ 5.0 mm.

4. Reciprocating-piston internal combustion engine according to one of Claims 1 to 3, **characterized in that** the diameter of the valve-closing body (12) is ≥ 7.5 mm.

5. Reciprocating-piston internal combustion engine according to one of Claims 1 to 4, **characterized in that** a blind hole (22) facing away from the high-pressure space (19) is provided in the region of the partial spherical surface (13), preferably at its centre.

6. Reciprocating-piston internal combustion engine according to one of Claims 1 to 5, **characterized in that** the radius of the partial spherical surface (13) is ≥ 2.5 mm.

7. Reciprocating-piston internal combustion engine according to one of the preceding claims, **characterized in that** the valve-closing body (12) has, adjoining the cylindrical surface area (14), a tenon (15).

8. Reciprocating-piston internal combustion engine according to one of the preceding claims, **characterized in that** the tenon (15) is surrounded by a valve-closing spring (16) which, furthermore, is supported in an orifice of a valve cap (17).

9. Reciprocating-piston internal combustion engine according to one of the preceding claims, **characterized in that** a bore, preferably a stepped bore, is provided, adjoining the orifice in the valve cap (17).

10. Reciprocating-piston internal combustion engine according to one of the preceding claims, **characterized in that** the valve cap (17) is formed with a stepped inside diameter, the large inside diameter surrounding the cylindrical surface area (14) of the valve-closing body (12) and the smaller diameter surrounding the valve-closing spring (16).

11. Reciprocating-piston internal combustion engine according to one of the preceding claims, **characterized in that** beads (20) or orifices (21), which reach from the high-pressure space (19) as far as the valve seat (11), are provided on the valve cap (17) in the region of the large diameter.

## Revendications

1. Moteur à combustion interne à piston alternatif fonctionnant selon le processus à quatre temps, comprenant un carter moteur et au moins un cylindre disposé dans celui-ci, dans lequel un piston est guidé par un arbre de vilebrequin, comprenant au moins une culasse fermant le cylindre, dont les conduits d'admission et d'échappement sont commandés par au moins une soupape d'admission et une soupape d'échappement respectives sollicitées par un ressort de soupape, lesquelles peuvent être actionnées par des éléments de transfert entraînés par un arbre à cames, et comprenant un élément hydraulique de compensation du jeu des soupapes (5) qui est incorporé dans au moins l'un des éléments de transfert ou dans un composant incorporé dans l'élément de transfert entre l'arbre à cames et au moins une soupape d'admission et/ou d'échappement et qui présente un piston de travail (8), un corps de cylindre (7) coopérant avec le piston de travail (8), un ressort de rappel (18) incorporé entre ceux-ci et une soupape de non-retour limitant un espace haute pression (19), dont le corps de fermeture de soupape (12) correspond à un siège de soupape (11) au niveau du piston de travail (8), **caractérisé en ce que** le corps de fermeture de soupape (12) présente une surface sphérique partielle (13) dans la région du siège de soupape (11) et **en ce que** le rapport du diamètre du piston de travail (8) au double rayon de la surface sphérique partielle (13) est ≤ 2.

2. Moteur à combustion interne à piston alternatif selon la revendication 1, **caractérisé en ce qu'**une surface d'enveloppe cylindrique (14) se raccorde à la surface sphérique partielle (13) dans la région du siège de soupape (11).

3. Moteur à combustion interne à piston alternatif selon l'une quelconque des revendications 1 ou 2, **caractérisé en ce que** le diamètre du siège de soupape ≥ 5,0 mm.

4. Moteur à combustion interne à piston alternatif selon l'une quelconque des revendications 1 à 3, **caractérisé en ce que** le diamètre du corps de fermeture de soupape (12) ≥ 7,5 mm.

5. Moteur à combustion interne à piston alternatif selon l'une quelconque des revendications 1 à 4, **caractérisé en ce que** dans la région de la surface sphérique partielle (13), de préférence en son centre, est prévu un trou borgne (22) éloigné de l'espace haute pression (19).

6. Moteur à combustion interne à piston alternatif selon l'une quelconque des revendications 1 à 5, **caractérisé en ce que** le rayon de la surface sphérique partielle (13) ≥ 2,5 mm.

7. Moteur à combustion interne à piston alternatif selon l'une quelconque des revendications précédentes, **caractérisé en ce que** le corps de fermeture de soupape (12) présente un tourillon (15) à la suite de la surface d'enveloppe cylindrique (14).

8. Moteur à combustion interne à piston alternatif selon l'une quelconque des revendications précédentes, **caractérisé en ce que** le tourillon (15) est entouré par un ressort de fermeture de soupape (16) qui s'appuie en outre dans une ouverture d'une coiffe de soupape (17).

9. Moteur à combustion interne à piston alternatif selon l'une quelconque des revendications précédentes, **caractérisé en ce qu'**un alésage, de préférence un alésage étagé, est prévu, à la suite de l'ouverture dans la coiffe de soupape (17).

10. Moteur à combustion interne à piston alternatif selon l'une quelconque des revendications précédentes, **caractérisé en ce que** la coiffe de soupape (17) est réalisée avec un diamètre intérieur étagé, le grand diamètre intérieur entourant la surface d'enveloppe cylindrique (14) du corps de fermeture de soupape (12) et le plus petit diamètre entourant le ressort de fermeture de soupape (16).

11. Moteur à combustion interne à piston alternatif selon l'une quelconque des revendications précédentes, **caractérisé en ce que** des moulures (20) ou des ouvertures (21) sont prévues au niveau de la coiffe de soupape (17) dans la région du grand diamètre, lesquelles s'étendent depuis l'espace haute pression (19) jusqu'au siège de soupape (11).
